# EUROPÄISCHE PATENTSCHRIFT

(11) **EP 0 581 186 B1**
(45) Veröffentlichungstag und Bekanntmachung des Hinweises auf die Patenterteilung: **23.10.1996**
(21) Anmeldenummer: 93111682.6
(22) Anmeldetag: 21.07.1993
(51) Int. Cl.: A41D 3/04, A41D 15/00

(54) **Wasserdichtes Kleidungsstück**
Waterproof clothing
Vêtement étanche à l'eau

(30) Priorität: 30.07.1992 DE 9210233 U
(43) Veröffentlichungstag der Anmeldung: 02.02.1994
(73) Patentinhaber: W.L. Gore & Associates GmbH, 85636 Putzbrunn (DE)
(72) Erfinder: Aumann, Johann, D-83052 Bruckmühl (DE)
(74) Vertreter: Klunker . Schmitt-Nilson . Hirsch

(56) Entgegenhaltungen:
- EP-A- 0 405 062
- FR-A- 343 304
- US-A- 2 582 772

## Beschreibung

Die Erfindung betrifft ein wasserdichtes Kleidungsstück, insbesondere eine Jacke, einen Anorak oder einen Mantel, mit einem textilen Obermaterial, einem textilen Futter und einer dazwischen angeordneten wasserdichten, wasserdampfdurchlässigen Funktionsschicht, und mit einer dem Öffnen und Schließen des Kleidungsstücks dienenden lösbaren Verschlußeinrichtung mit einem Übertritt und einem Untertritt, die ausschließlich mittels Druckknöpfen miteinander verbindbar sind, die vorzugsweise in mindestens einer parallelen Druckknopfreihe angeordnet sind.

Wasserdichte Kleidungsstücke, für deren Frontverschluß als einzige Verschlußmittel Druckknöpfe vorgesehen sind, die einen Untertritt und einen diesen überlappenden Übertritt lösbar zusammenhalten, sind in Form von Regenjacken und Regenmäntel mit einer Außenhaut aus Gummi oder wasserdichtem Kunststoff bekannt. Bei derartigen Kleidungsstücken kann Wasser, beispielsweise Regenwasser, zwischen benachbarten Druckknöpfen leicht ins Innere des Kleidungsstückes dringen. Dies insbesondere dann, wenn sich der Benutzer eines solchen Kleidungsstückes in Sitzhaltung befindet, in welcher die zwischen den Druckknöpfen befindlichen Übertritt- und Untertrittbereiche zum Auseinanderklaffen neigen.

Seit einigen Jahren gibt es wasserdichte Kleidungsstücke, die zwischen textilem Oberstoff und textilem Innenfutter, die aus wasserdurchlässigen Materialien bestehen, eine wasserdichte, aber wasserdampfdurchlässige Funktionsschicht aufweisen, beispielsweise aus gerecktem, mikroporösem Polytetrafluorethylen (PTFE). Problematisch für wasserdichte Kleidungsstücke sind Nähte, an welchen die wasserdichte Schicht durchlöchert wird und die Nahtfäden per Kapillar- oder Dochtwirkung auf das Obermaterial auftretendes Wasser durch die wasserdichte Schicht hindurch zum Innenfutter leiten. Da Futter normalerweise aus Materialien bestehen, die sehr saugfähig sind, dauert es bei solchen Bekleidungsstücken nicht sehr lange, bis das Futter merkbar feucht ist, wenn das Kleidungsstück im Regen getragen wird.

Eine Problemstelle für wasserdichte Kleidungsstücke bilden Verschlußeinrichtungen, mit welchen die Kleidungsstücke geöffnet und geschlossen werden können, beispielsweise Reißverschlüsse. Einerseits kann zwischen den einzelnen Zähnen von Reißverschlüssen Wasser durchdringen, andererseits sind die textilen Seitenstreifen von Reißverschlüssen, mit welchen diese an den Stoff des jeweiligen Kleidungsstückes angenäht sind, nicht wasserdicht. Aus diesem Grund ist man dazu übergegangen, bei wasserdichten Kleidungsstücken Abdeckleisten vorzusehen, die bei geschlossenem Kleidungsstück über dem Reißverschluß oder der sonstigen Verschlußeinrichtung liegen. Solche Abdeckleisten sind üblicherweise mit dem gleichen textilen Material aufgebaut, aus dem auch das Obermaterial des Kleidungsstücks besteht, um dem Kleidungsstück ein gefälliges Aussehen zu geben. Um zu erschweren, daß Wasser bis zu der Verschlußeinrichtung vordringt, das zwischen das freie Ende der Abdeckleiste und den darunter befindlichen Bereich des Obermaterials gelangt ist, kann man eine Zwischenleiste verwenden, die im geschlossenen Zustand des Kleidungsstückes zwischen Verschlußeinrichtung und Abdeckleiste liegt.

Ein bekanntes Beispiel für ein derartiges Kleidungsstück, beispielsweise eine anorakähnliche Jacke, ist schematisch und ausschnittsweise in **Fig. 2** gezeigt. Das Kleidungsstück weist einen linken Kleidungsstückteil 11 und einen rechten Kleidungsstückteil 13 auf. Zueinanderweisende Enden der Kleidungsstückteile 11 und 13 sind mit Hilfe eines Reißverschlusses 15 miteinander verbindbar, um das Kleidungsstück schließen und öffnen zu können. Der Reißverschluß 15 ist mit einer linken Reißverschlußnaht 17 und einer rechten Reißverschlußnaht 19 am linken Kleidungsstückteil 11 bzw. rechten Kleidungsstückteil 13 festgenäht. Links von der linken Reißverschlußnaht 17 befindet sich eine Zwischenleistennaht 21, mittels welcher eine Zwischenleiste 23 am linken Kleidungsstückteil 11 festgenäht ist. Die Zwischenleiste 23 weist eine solche Breite auf, daß sie im geschlossenen Zustand des Kleidungsstückes den Reißverschluß 15 und die beiden Reißverschlußnähte 17 und 19 abdeckt. Rechts von der rechten Reißverschlußnaht 19 befindet sich eine Abdeckleistennaht 25, mittels welcher eine Abdeckleiste 27 am rechten Kleidungsstückteil 13 festgenäht ist. Die Abdeckleiste 27 überdeckt im geschlossenen Zustand des Kleidungsstücks die Zwischenleiste 23.

Textile Materialien, die als Oberstoffe für Bekleidungsstücke der betrachteten Art verwendet werden, sind nicht nur in ihrer Dickenrichtung wasserdurchlässig, sondern ermöglichen es dem Wasser auch, in ihrer Längserstreckung zu kriechen. Gelangt links von der Zwischenleiste 23 bzw. rechts von der Abdeckleiste 27 Wasser auf den Oberstoff des linken Kleidungsstückteils 11 bzw. des rechten Kleidungsstückteils 13, kann dieses längs der Oberfläche des Oberstoffes bis zu der Zwischenleistennaht 21 bzw. der Abdeckleistennaht 25 und von da aus weiter bis zu den Reißverschlußnähten 17 und 19 und bis zu dem textilen Seitenstreifen des Reißverschlusses 15 selbst gelangen. Dort kann es sich durch die Nahtlöcher hindurch und entlang der darin befindlichen Nahtfäden durch die unter dem Oberstoff befindliche wasserdichte, wasserdampfdurchlässige Funktionsschicht hindurch auf deren zum Futter weisende Seite vorarbeiten. Um dies wenigstens für die Zwischenleistennaht 21 und die Abdeckleistennaht 25 zu verhindern, sind diese auf der vom Oberstoff abliegenden Seite der Funktionsschicht mit Schweißbändern 29 abgedichtet. An diesen Stellen kann das Wasser nicht bis zum Futter vordringen.

Wasser, das entlang der Oberfläche des Oberstoffes vom linken Kleidungsstückteil 11 und rechten Kleidungsstückteil 13 etwas weiter kriecht als bis zu den Nähten 21 und 25, gelangt bis zu den Reißverschlußnähten 17 und 19 und möglicherweise bis zu den textilen Seitenstreifen des Reißverschlußes 15, von wo aus es durch die Reißverschlußnähte 17 und 19 und durch das textile Seitenmaterial des Reißverschlußes 15 hindurch bis zum Futter gelangen kann. Trotz Zwischenleiste 23 und Abdeckleiste 27 und trotz Abdichtung der Nähte 21 und 25 kann es daher zum Naßwerden des Futters eines solchen Kleidungsstückes kommen.

Hieran hindern auch nicht Druckknöpfe 31, mit denen bei geschlossenem Kleidungsstück die Abdeckleiste 27 und die Zwischenleiste 23 aneinander befestigt werden.

Abgesehen davon, daß bei dieser bekannten Konstruktion immer noch die Möglichkeit besteht, daß auf die Außenseite des Kleidungsstückes aufgetroffenes Wasser bis zum Futter vordringt, ist diese bekannte Konstruktion relativ aufwendig und entsprechend kostenintensiv.

Mit der vorliegenden Erfindung wird ein im wesentlichen wasserdichtes Kleidungsstück der eingangs gegebenen Art verfügbar gemacht,
das dadurch gekennzeichnet ist,
- daß das Übertrittmaterial zur Bildung einer den Untertritt aufnehmenden Tasche, an dem zum Untertritt gerichteten freien Übertrittende aus beginnend, zunächst zurückgeschlagen und dann wieder zum freien Übertrittende hin nach vorne geschlagen ist, derart, daß mindestens drei übereinanderliegende Lagen des Übertrittmaterials mit im Querschnitt gesehen U-förmiger Faltung gebildet sind, wobei das offene Ende des U zum Untertritt gerichtet und mindestens einer der Schenkel des U doppellagig ist,
- daß sich der Untertritt bei geschlossenem Kleidungsstück zwischen die die Schenkel des U bildenden Lagen des Übertrittmaterials erstreckt,
- daß die Druckknöpfe je als wasserdichte Doppeldruckknöpfe ausgebildet sind mit einem beidseits mit Rastelementen versehenen Druckknopfmittelteil und mit zwei damit zusammenwirkenden Druckknopfaußenteilen, die je auf einer zum Druckknopfmittelteil weisenden Seite mit einem komplementären Gegenrastelement versehen sind,
- und daß in dem zwischen den U-Schenkeln befindlichen Bereich des Untertritts die Druckknopfmittelteile und an entsprechenden Stellen eines jeden U-Schenkels des Übertritts die je zugehörigen Druckknopfaußenteile angeordnet sind.

Im Vergleich zu dem bekannten Verschluß kommt der erfindungsgemäße Verschluß sowohl ohne Reißverschluß als auch ohne die extra aufzunähenden Abdeck- und Zwischenleisten aus, so daß auch die entsprechenden Nähte und die zu deren Abdichtung dienenden Schweißbänder wegfallen. Abgesehen davon, daß man zweckmäßigerweise die Schnittenden von Obertritt und Untertritt wickelartig vernäht, was auch für entsprechende Teile der bekannten Verschlußkonstruktion gilt, sind bei der erfindungsgemäßen Lösung keinerlei weitere Nähte erforderlich. Das Obertrittmaterial und das Untertrittmaterial brauchen lediglich in der gewünschten Weise gefaltet und die Falten mit den Druckknöpfen fixiert zu werden. Die erfindungsgemäße Verschlußstruktur ist somit offensichtlich wesentlich weniger aufwendig und wesentlich billiger herzustellen als die bekannte Verschlußlösung.

Dadurch, daß sich der Untertritt bei geschlossenem Kleidungsstück in eine U-förmig gefaltete Tasche des Übertritts hinein erstreckt, ist für Wasser, das auf das Obermaterial des Kleidungsstückes gelangt ist und an dessen Oberfläche entlang kriecht, ein sehr wirksames Labyrinth mit gegenüber der bekannten Verschlußkonstruktion recht langen Kriechstrecken geschaffen worden. Da es für Wasser, das auf das Obermaterial des Kleidungsstückes gelangt ist, sehr schwer ist, diese langen Labyrinth-Kriechstrecken zu überwinden, ist mit dem erfindungsgemäßen Verschluß ein hoher Grad an Wasserundurchlässigkeit erreicht, mit erheblicher Aufwands- und Kostenreduzierung. Wenn man dann noch bedenkt, daß die für das Obermaterial derartiger Kleidungsstücke verwendeten Textilien üblicherweise eine wasserabweisende Imprägnierung (meist "wasserdichte Ausrüstung" genannt) aufweisen, ist kaum vorstellbar, daß bei einem mit einer erfindungsgemäßen Verschlußeinrichtung versehenen Kleidungsstück noch Wasser im Bereich der Verschlußeinrichtung in das Innere des Kleidungsstückes gelangen kann.

Vorteilhafte Ausführungsformen und Ausgestaltungen der Erfindung sind in den Unteransprüchen angegeben, deren Gegenstände hiermit durch ausdrückliche Bezugnahme zum Inhalt dieser Beschreibung gemacht werden.

Die Erfindung wird nun anhand einer bevorzugten Ausführungsform näher erläutert. In den Zeichnungen zeigen:
- **Fig. 1**: schematisch und ausschnittsweise ein Kleidungsstück mit erfindungsgemäßem Frontverschluß; und
- **Fig. 2**: die bereits beschriebene bekannte Verschlußlösung mit Reißverschluß.

Bei der in **Fig. 1** gezeigten Ausführungsform überlappt ein Übertritt 33 einen Untertritt 35. Das Material des Übertritts 33 ist in eine U-förmige Tasche 37 gefaltet, die zu dem Untertritt 35 hin offen ist und in die hinein sich der Untertritt 35 erstreckt. Ein oberer U-Schenkel 39 und ein unterer U-Schenkel 41 der Tasche 37 sind je durch eine Doppellage des Übertrittmaterials gebildet. Zu diesem Zweck ist das Übertrittmaterial an einem zum Untertritt 35 gerichteten freien Übertrittende 43 aus beginnend zunächst in entgegengesetzte Richtung zurückgeschlagen und dann unter Bildung des U-Steges 45 wieder zum freien Übertrittsende 43 hin nach vorne geschlagen. Von dieser Stelle, die sich am freien Ende 47 des unteren U-Schenkels 41 befindet, ist das Übertrittmaterial dann wieder zum U-Steg 45 hin zurückgeschlagen. Das vom Untertritt 35 weggerichtete freie, abgeschnittene Ende des Übertrittmaterials ist durch mehrfaches Umfalten zu einem Übertrittwickel 49 geformt und mittels einer Übertrittwickelnaht 51 in der Wickelform fixiert.

Der Untertritt 35 ist durch Umfalten ebenfalls zweilagig ausgebildet. Zu diesem Zweck ist das Untertrittmaterial an dem zum U-Steg 45 des Übertritts 33 gerichteten freien Ende auf sich selbst zurückgeschlagen. Bei der in **Fig. 1** gezeigten Ausführungsform ist der doppellagige Untertritt 35 von seinem zum U-Steg 45 gerichteten freien Ende aus in der Form eines J auf sich selbst zurückgefaltet. In dem dem U-Steg 45 benachbarten Bereich ist der Untertritt 35 dadurch aus vier Lagen des Untertrittmaterials gebildet.

Das vom U-Steg 45 abliegende abgeschnittene Ende des Untertrittmaterials ist zu einem Untertrittwickel 53 umgefaltet und mittels einer Untertrittwickelnaht 55 in dieser Wickelform fixiert.

Im geschlossenen Zustand des erfindungsgemäßen Verschlußes werden die beiden U-Schenkel 39 und 41 des Übertritts 33 mit dem sich zwischen die U-Schenkel erstreckenden Bereich des Untertritts 35 mittels einer zum Übertrittende 43 parallel verlaufenden Reihe von wasserdichten Doppeldruckknöpfen 57 in lösbarer Weise verbunden. Derartige Doppeldruckknöpfe sind an sich bekannt. Jeder Doppeldruckknopf 57 weist zwei Druckknopfaußenteile 59 und einen Druckknopfmittelteil 61 auf. Die beiden Druckknopfaußenteile 59 sind mit je einem der beiden U-Schenkel 39 und 41 des Übertritts 33 verbunden. Das Druckknopfmittelteil 61 ist mit dem zwischen den beiden U-Schenkeln 39 und 41 befindlichen Bereich des Untertritts 35 verbunden. Bei der in **Fig. 1** gezeigten Ausführungsform ist das Druckknopfmittelteil 31 auf beiden Seiten mit je einem vorstehenden Rastelement versehen. Die beiden Druckknopfaußenteile 59 sind auf ihren zum Druckknopfmittelteil 31 weisenden Seiten mit komplementären aufnehmenden Rastelementen 65 versehen.

Die mit dem Übertrittwickel 49 bzw. dem Untertrittwickel 53 abgeschlossenen freien Enden des Übertrittmaterials bzw. des Untertrittmaterials ragen so weit von der Druckknopfreihe ab, daß sie als Befestigungslaschen 67 bzw. 69 für das lösbare Befestigen beispielsweise eines aus dem Kleidungsstück herausnehmbaren Winterfutters (nicht dargestellt) verwendbar sind. Zu diesem Zweck können an den Befestigungslaschen 67, 69 Reißverschlußteile, Klettverschlußteile, Knöpfe, Druckknöpfe oder andere Befestigungselemente (nicht dargestellt) angeordnet sein.

Bei der in **Fig. 1** gezeigten Ausführungsform ist der untere U-Schenkel 41 dadurch zweilagig gemacht, daß das freie, die Befestigungslasche 67 bildende Ende des Übertrittmaterials nach außerhalb der U-Öffnung der U-förmigen Tasche 37 geschlagen ist. Insbesondere für den Fall, daß das freie Ende des Übertrittmaterials nicht als Befestigungslasche benötigt wird, kann es auch in die U-Öffnung hineingeschlagen sein.

Es besteht auch die Möglichkeit, den unteren U-Schenkel 41 nur aus einer Lage des Übertrittmaterials zu bilden.

Wie aus **Fig. 1** zu entnehmen ist, sind die gefalteten Lagen von Übertritt 33 und Untertritt 35 einzig und allein durch die Doppeldruckknöpfe 57 in ihrer Faltung gehalten. Somit sind keinerlei Nähte und Nahtlöcher erforderlich, um diese Faltungen zu fixieren.

Das Material des Übertritts 33 und das Material des Untertritts 35 weisen je drei Schichten auf: Ein textiles Obermaterial, ein textiles Futter und dazwischen eine wasserdichte, wasserdampfdurchlässige Funktionsschicht, beispielsweise aus gerecktem und dadurch mikroporösem Polytetrafluorethlyen (PTFE). Diese drei Schichten können entweder lose aneinander befestigt sein, es können aber auch zwei dieser Schichten zu einem Zwei-Lagen-Laminat oder auch alle drei Schichten zu einem Drei-Lagen-Laminat verbunden sein.

Da die Doppeldruckknöpfe 57 wasserdicht sind, wird mit ihnen die von ihnen durchlöcherte Funktionsschicht wasserdicht abgedichtet. Wasser könnte daher nur dadurch zur Innenseite des Kleidungsstückes gelangen, daß es an der Oberfläche des Obermaterials des Übertritts 33 oder des Untertritts 35 entlang wandert. Dieses Wasser müßte eine weite Kriechstrecke überwinden, um zur Innenseite des Kleidungsstückes zu gelangen. Wasser, das vom Obermaterial des Übertritts 33 her kommt, müßte die doppelte Länge des oberen U-Schenkels 39 und die gesamte Länge des unteren U-Schenkels 41 überwinden. Wasser, das entlang der Oberfläche des Obermaterials des Untertritts 35 kriecht, müßte die Länge der U-Schenkel 39 und 41 und die durch den J-förmigen Einschlag zusätzliche Länge überwinden.

Bei einer besonders bevorzugten Ausführungsform wird auch dieses geringe Restrisiko des Kriechens von Wasser bis hin zur Innenseite des Kleidungsstückes dadurch nochmals erheblich verringert, daß auf einer Innenlage mindestens eines der beiden U-Schenkel 39 und 41 und auf der gegenüberliegenden Seite des Untertritts 35 je ein (in der Zeichnung nicht dargestellter) Dichtstreifen angebracht ist, wobei die Dichtstreifen parallel zur Druckknopfreihe verlaufen und vorzugsweise bei geschlossenem Kleidungsstück übereinanderliegen. Auf diese Weise wird ein Übergreifen von Wasser von dem Obermaterial des Übertritts 33 zum Obermaterial des Untertritts 35 und in entgegengesetzter Richtung behindert. Solche Dichtstreifen sind vorzugsweise durch ein zweilagiges Dichtband gebildet, dessen eine Lage aus PTFE und dessen andere Lage aus einem Kleber besteht. Solche Dichtbänder sind an sich bekannt.

Bei dem gesamten Kleidungsstück einschließlich Übertritt 33 und Untertritt 35 können das Obermaterial, die Funktionsschicht und das Futter lose aneinander befestigt sein.

Zwei oder alle dieser drei Materialschichten können aber auch zu einem Zweilagen- bzw. Dreilagenlaminat verbunden sein.

## Patentansprüche

1. Wasserdichtes Kleidungsstück, insbesondere Jacke, Anorak oder Mantel,
- mit einem textilen Obermaterial, einem textilen Futter und einer dazwischen angeordneten wasserdichten, wasserdampfdurchlässigen Funktionsschicht
- und mit einer dem Öffnen und Schließen des Kleidungsstücks dienenden lösbaren Verschlußeinrichtung mit einem Übertritt (33) und einem Untertritt (35), die mittels Druckknöpfen (57) miteinander verbindbar sind, die vorzugsweise in mindestens einer parallelen Druckknopfreihe angeordnet sind,
**dadurch gekennzeichnet,**
- daß das Übertrittmaterial zur Bildung einer den Untertritt (35) aufnehmenden Tasche (37), von dem zum Untertritt (35) gerichteten freien Übertrittende (43) aus beginnend, zunächst zurückgeschlagen und dann wieder zum freien Übertrittende (43) hin nach vorne geschlagen ist, derart, daß mindestens drei übereinanderliegende Lagen des Übertrittmaterials mit im Querschnitt gesehen U-förmiger Faltung gebildet sind, wobei das offene Ende des U (37) zum Untertritt (35) gerichtet und mindestens einer der Schenkel des U (39,41) doppellagig ist,
- daß sich der Untertritt (35) bei geschlossenem Kleidungsstück zwischen die die U-Schenkel (39,41) bildenden Lagen des Übertrittmaterials erstreckt,
- daß die Druckknöpfe (57) je als wasserdichte Doppeldruckknöpfe ausgebildet sind mit einem beidseits mit Rastelementen (63) versehenen Druckknopfmittelteil (61) und mit zwei damit zusammenwirkenden Druckknopfaußenteilen (59), die je auf einer zum Druckknopfmittelteil (61) weisenden Seite mit einem komplementären Gegenrastelement (65) versehen sind,
- und daß in dem zwischen den U-Schenkeln (39,41) befindlichen Bereich des Untertritts (35) die Druckknopfmittelteile (61) und an entsprechenden Stellen eines jeden U-Schenkels (39,41) des Übertritts (33) die je zugehörigen Druckknopfaußenteile (59) angeordnet sind.

2. Kleidungsstück nach Anspruch 1,
**dadurch gekennzeichnet,**
daß das Übertrittmaterial von der vom Benutzer des Kleidungsstücks am weitesten abliegenden Außenlage aus zunächst zurückgeschlagen ist.

3. Kleidungsstück nach Anspruch 1 oder 2,
**dadurch gekennzeichnet,**
daß beide U-Schenkel (39,41) des Übertritts (33) doppellagig sind, wozu das Übertrittmaterial von dem zum Untertritt (35) gerichteten freien Ende der wieder nach vorne geschlagenen Lage aus erneut zurückgeschlagen ist.

4. Kleidungsstück nach Anspruch 3,
**dadurch gekennzeichnet,**
daß die erneut zurückgeschlagene Lage nach außerhalb der U-Öffnung des Übertrittmaterials geschlagen ist.

5. Kleidungsstück nach Anspruch 3,
**dadurch gekennzeichnet,**
daß die erneut zurückgeschlagene Lage in die U-Öffnung des Übertrittmaterials hineingeschlagen ist.

6. Kleidungsstück nach einem der Ansprüche 1 bis 5,
**dadurch gekennzeichnet,**
daß das Untertrittmaterial zur Bildung eines mindestens doppellagigen Untertritts (35) an dem zum U-Steg (45) des Übertritts (35) gerichteten freien Ende auf sich selbst zurückgeschlagen ist.

7. Kleidungsstück nach Anspruch 6,
**dadurch gekennzeichnet,**
daß der doppellagige Untertritt (35) von seinem zum U-Steg (45) des Übertritts (33) gerichteten freien Ende aus auf sich selbst zurückgefaltet ist, derart, daß sich zwischen dem U-Steg (45) und der Druckknopfreihe ein vierlagiger Untertrittbereich befindet.

8. Kleidungsstück nach einem der Ansprüche 1 bis 7,
**dadurch gekennzeichnet,**
daß die die U-Schenkel (39,41) bildenden Lagen des Übertritts (33) allein durch die sie durchsetzenden Druckknopfaußenteile (59) in ihrem gefalteten Zustand gehalten sind.

9. Kleidungsstück nach einem der Ansprüche 1 bis 8,
**dadurch gekennzeichnet,**
daß der Untertritt (35) allein durch das ihn durchsetzende Druckknopfmittelteil (61) in seiner Doppellage gehalten ist.

10. Kleidungsstück nach einem der Ansprüche 1 bis 9,
**dadurch gekennzeichnet,**
daß das abgeschnittene freie Ende des Übertrittmaterials und/oder des Untertrittmaterials mehrlagig gewickelt und als Wickel (49 bzw. 53) fixiert ist.

11. Kleidungsstück nach einem der Ansprüche 1 bis 10,
**dadurch gekennzeichnet,**
daß das abgeschnittene bzw. gewickelte freie Ende des Übertrittmaterials und/oder des Untertrittmaterials eine, vom Untertritt (35) bzw. vom Übertritt (33) weggerichtet, über die Druckknopfreihe vorstehende Befestigungslasche (67,69) bildet, an der eine Befestigungseinrichtung zum lösbaren Befestigen beispielsweise eines aus dem Kleidungsstück herausnehmbaren Winterfutters angeordnet ist.

12. Kleidungsstück nach einem der Ansprüche 1 bis 11,
**dadurch gekennzeichnet,**
daß die Funktionsschicht eine Membran aus gerecktem, mikroporösem PTFE (Polytetrafluorethylen) aufweist.

13. Kleidungsstück nach einem der Ansprüche 1 bis 12,
**dadurch gekennzeichnet,**
daß das Obermaterial, die Funktionsschicht und das Futter lose aneinander befestigt sind.

14. Kleidungsstück nach einem der Ansprüche 1 bis 12,
**dadurch gekennzeichnet,**
daß mindestens zwei der durch das Obermaterial, die Funktionsschicht und das Futter gebildeten Schichten zu einem Laminat miteinander verbunden sind.

15. Kleidungsstück nach einem der Ansprüche 1 bis 14,
**dadurch gekennzeichnet,**
daß mindestens an der vom Körper des Benutzers des Kleidungsstückes wegweisenden Außenseite des Untertritts (35) und auf der Innenseite des vom Körper des Benutzers abliegenden U-Schenkels (39) des Übertritts (33) je ein im wesentlichen parallel zur Druckknopfreihe verlaufendes Dichtband haftet, das ein Kriechen von Wasser entlang der das Dichtband tragenden Textiloberfläche behindert.

16. Kleidungsstück nach Anspruch 14,
**dadurch gekennzeichnet,**
daß die Dichtbänder von Übertritt (33) und Untertritt (35) bei geschlossenem Kleidungsstück aufeinandertreffen, um ein Übergreifen von Wasser vom Übertritt (33) zum Untertritt (35) und umgekehrt zu unterbinden.

## Claims

1. A waterproof garment, in particular a jacket, anorak or coat,
- comprising a textile face material, a textile lining and a waterproof, water-vapour permeable functional layer interposed therebetween,
- and comprising a releasable closure means serving for opening and closing the garment and having an upper extension (33) and a lower extension (35) adapted to be connected to each other by press fasteners (57) arranged preferably in at least one parallel press fastener row,
characterized in
- that the upper extension material, for forming a pocket (38) receiving the lower extension (35), is at first folded back beginning from the free upper extension end (43) directed towards lower extension (35) and then is folded forwardly again towards the free upper extension end (43), such that at least three stacked layers of the upper extension material are formed that are folded in U-shaped manner as seen in cross-section, with the open end of the U-shape (37) being directed towards the lower extension (35) and at least one of the legs of the U-shape (39, 41) being double-layered,
- that the lower extension (35), when the garment is closed, extends between the layers of the upper extension material constituting the U-legs (39, 41),
- that the press fasteners (57) are each in the form of waterproof double press fasteners having a press fastener central part (61), which is provided with latching members (63) on both sides thereof, and having two press fastener outer parts (59) cooperating therewith and each being provided with a complementary counter-latching member (65) on a side facing the press fastener central part (61),
- and in that the press fastener central parts (61) are arranged in the portion of lower extension (35) located between the U-legs (39, 41) and the respectively associated press fastener outer parts (59) are arranged at corresponding locations of each U-leg (39, 41) of the upper extension (33).

2. A garment according to claim 1,
characterized in that the upper extension material is first folded back from the outer layer remotest from the wearer of the garment.

3. A garment according to claim 1 or 2,
characterized in that both U-legs (39, 41) of upper extension (33) are double-layered, with the upper extension material, from the free end of the layer that has been folded fowardly again and whose free end faces lower extension (35), being folded back again to this end.

4. A garment according to claim 3,
characterized in that the again folded back layer is folded to the outside of the U-opening of the upper extension material.

5. A garment according to claim 3,
characterized in that the again folded back layer is folded into the U-opening of the upper extension material.

6. A garment according to any one of claims 1 to 5,
characterized in that the lower extension material is folded back upon itself at the free end directed toward the U-web (45) of upper extension (35) so as to form an at least double-layered lower extension (35).

7. A garment according to claim 6,
characterized in that the double-layered lower extension (35) is folded back upon itself from its free end directed towards the U-web (45) of upper extension (33), such that a four-layered lower extension portion is provided between the U-web (45) and the press fastener row.

8. A garment according to any one of claims 1 to 7,
characterized in that the layers of the upper extension (33) constituting said U-legs (39, 41) are held in their folded condition solely by the press fastener outer parts (59) piercing said layers.

9. A garment according to any one of claims 1 to 8,
characterized in that the lower extension (35) is held in its double-layer configuration solely by the press fastener central part (61) piercing the same.

10. A garment according to any one of claims 1 to 9,
characterized in that the cut free end of the upper extension material and/or the lower extension material is in the form of a multi-layer coil and is fixed in the form of a coil (49 and 53, respectively).

11. A garment according to any one of claims 1 to 10,
characterized in that the cut or coiled free end of the upper extension material and/or of the lower extension material forms a mounting flap (67, 69) which projects beyond the press fastener row and is directed away from the lower extension (35) and the upper extension (33), respectively, and on which is disposed a mounting means for releasably attaching, for example, a winter lining that is removable from the garment.

12. A garment according to any one of claims 1 to 11,
characterized in that the functional layer comprises a membrane of expanded, microporous PTFE (polytetrafluoroethylene).

13. A garment according to any one of claims 1 to 12,
characterized in that the face material, the functional layer and the lining are loosely attached to each other.

14. A garment according to any one of claims 1 to 12,
characterized in that at least two of the layers constituted by face material, functional layer and lining are joined together to form a laminate.

15. A garment according to any one of claims 1 to 14,
characterized in that at least on the outside of the lower extension (35) facing away from the body of the wearer of the garment and on the inside of the U-leg (39) of the lower extension (33) remote from the body of the wearer, there is adhered one sealing band each which extends substantially parallel to the press fastener row and impedes creeping of water along the textile surface carrying the sealing band.

16. A garment according to claim 14,
characterized in that the sealing bands of upper extension (33) and lower extension (35) meet with each other when the garment is closed, so as to prevent the passage of water from upper extension (33) to lower extension (35) and vice versa.

## Revendications

1. Vêtement étanche à l'eau, en particulier blouson, anorak ou manteau,
- comportant un matériau de dessus en textile, une doublure en textile et une couche fonctionnelle, étanche à l'eau, perméable à la vapeur d'eau, disposée entre les deux
- et comportant un dispositif de fermeture, pouvant s'ouvrir, servant à l'ouverture et à la fermeture du vêtement et présentant un pan de dessus (33) et un plan de dessous (25), qui peuvent être reliés l'un à l'autre au moyen de boutons-pression (57) qui, de préférence, sont disposés en au moins une rangée de boutons-pression parallèle,
caractérisé par le fait
- que, pour former un logement (37) logeant le pan de dessous (35), le matériau du pan de dessus est, en partant de l'extrémité libre (33) du pan de dessus orientée vers le pan de dessous (35), tout d'abord rabattu vers l'arrière puis rabattu à nouveau vers l'avant en direction de l'extrémité libre (43) du pan de dessus de façon telle qu'au moins trois couches superposées du matériau du pan de dessus se forment avec un pliage en forme de U, vu en coupe, l'extrémité libre du U (37) étant orientée vers le pan de dessous (35) et qu'au moins l'une des branches du U (39,41) soit à double couche,
- que, le vêtement étant fermé, le pan de dessous (35) s'étend entre les couches du matériau du pan de dessus qui forment les branches du U (39,41),
- que chacun des boutons-pression (57) est conçu en tant que bouton-pression double étanche à l'eau, comprenant une partie médiane (61) de bouton-pression munie, des deux côtés, d'éléments de crantage (63) et deux parties extérieures (59) de bouton-pression qui collaborent avec celle-ci et dont chacune est munie, sur une face orientée vers la partie médiane (31) du bouton-pression, d'un élément de contre-crantage complémentaire (35),
- et que, dans la zone du pan de dessous (35) qui se trouve entre les branches du U (39, 41), sont disposées les parties médianes (31) des boutons-pression et, en des endroits appropriés de chacune des branches du U (39,41) du part de dessus (33), les parties extérieures (59) du bouton-pression respectivement correspondantes.

2. Vêtement selon la revendication 1,
caractérisé
par le fait que la matériau du part de dessus est tout d'abord rabattu vers l'arrière depuis la couche extérieure située la plus loin de l'utilisateur du vêtement.

3. Vêtement selon la revendication 1 ou 2,
caractérisé
par le fait que les deux branches du U (39,41) du pan de dessus (33) sont en double couche, ce pour quoi, depuis l'extrémité libre, orientée vers le part de dessous (35), de la couche à nouveau rabattue vers l'avant, le matériau du part de dessus est à nouveau rabattu vers l'arrière.

4. Vêtement selon la revendication 3,
caractérisé
par le fait que la couche à nouveau rabattue vers l'arrière est rabattue vers l'extérieur d'une ouverture en U du matériau du part de dessus.

5. Vêtement selon la revendication 3,
caractérisé
par le fait que la couche rabattue à nouveau vers l'arrière est rabattue dans l'intérieur de l'ouverture en U du matériau du part de dessus.

6. Vêtement selon l'une des revendications 1 à 5,
caractérisé
par le fait que pour former un part de dessous (35) au moins en double couche, le matériau du part de dessous est rabattu vers l'arrière, sur lui-même, à l'extrémité libre orientée vers la traverse (45) du U du part de dessus (35).

7. Vêtement selon la revendication 6,
caractérisé
par le fait que, par son extrémité libre, orientée vers la transversale (45) du U du pan de dessus (33), le pan de dessous (35) en double couche est replié sur lui-même, vers l'arrière, de façon qu'entre la traverse (45) du U et la rangée de boutons-pression se trouve une zone de part de dessous en quadruple couche.

8. Vêtement selon l'une des revendications 1 à 7,
caractérisé
par le fait que les couches du part de dessus (33) qui forment les branches du U (39,41) ne sont maintenus dans leur état plié que par les parties extérieures (59) des boutons-pression qui les traversent.

9. Vêtement selon l'une des revendications 1 à 8,
caractérisé
par le fait que le part de dessous (35) n'est maintenu dans sa double couche que par la partie médiane (31) du bouton-pression qui le traverse.

10. Vêtement selon l'une des revendications 1 à 9,
caractérisé
par le fait que l'extrémité libre, coupée, du matériau du part de dessus et/ou du matériau du part de dessous est enroulée en couche multiple et fixée sous forme d'un rouleau (49 ou 53).

11. Vêtement selon l'une des revendications 1 à 10,
caractérisé
par le fait que l'extrémité libre, coupée ou enroulée, du matériau du part de dessus et/ou du matériau du part de dessous forme un rabat de fixation (67, 69) qui est orienté en sens opposé au part de dessous (35) ou au part de dessus (33), dépasse au-delà de la rangée de boutons-pression et sur lequel est disposé un dispositif de fixation pour la fixation, amovible, par exemple d'une doublure d'hiver que l'on peut enlever du vêtement.

12. Vêtement selon l'une des revendications 1 à 11,
caractérisé
par le fait que la couche fonctionnelle présente une membrane de PTFE (polytétrafluoroéthylène) à molécules orientées, microporeux.

13. Vêtement selon l'une des revendications 1 à 12,
caractérisé
par le fait que le matériau de dessus, la couche fonctionnelle et la doublure sont fixés l'un contre l'autre de façon lâche.

14. Vêtement selon l'une des revendications 1 à 12,
caractérisé
par le fait qu'au moins deux des couches formées par le matériau de dessus, la couche fonctionnelle et la doublure sont reliées l'une à l'autre pour former un stratifié.

15. Vêtement selon l'une des revendications 1 à 14,
caractérisé
par le fait qu'au moins sur la face extérieure du part de dessous (35), orientée en sens opposé au corps de l'utilisateur du vêtement, et sur la face intérieure de la branche (39) du U du brin de dessus (33) située le plus loin du corps de l'utilisateur adhère chaque fois une bande d'étanchéité qui est orientée sensiblement parallèlement à la rangée de boutons-pression et qui interdit un cheminement de l'eau le long de la surface du textile qui porte la bande d'étanchéité.

16. Vêtement selon la revendication 14,
caractérisé
par le fait que, le vêtement étant fermé, les bandes d'étanchéité du part de dessus (33) et du part de dessous (35) se rencontrent pour empêcher un débordement de l'eau pour passer du part de dessus (33) au part de dessous (35) et inversement.
